# EUROPÄISCHE PATENTSCHRIFT

(11) **EP 0 774 028 B1**
(45) Veröffentlichungstag und Bekanntmachung des Hinweises auf die Patenterteilung: **22.04.1998**
(21) Anmeldenummer: 95927638.7
(22) Anmeldetag: 31.07.1995
(51) Int. Cl.: E03C 1/23, F16B 7/04

(54) **GELENKVERBINDUNG**
LINK JOINT
LIAISON ARTICULEE

(30) Priorität: 02.08.1994 DE 4428840
(43) Veröffentlichungstag der Anmeldung: 21.05.1997
(73) Patentinhaber: IDEAL-STANDARD GMBH, 53121 Bonn (DE)
(72) Erfinder: BERGMANN, Konrad, Dr., D-54338 Schweich (DE)
(74) Vertreter: Radwer, Dieter
(86) Internationale Anmeldenummer: DE9501031
(87) Internationale Veröffentlichungsnummer: WO9604432

(56) Entgegenhaltungen:
- CH-A- 333 097
- DE-A- 2 946 073
- DE-U- 7 829 075
- GB-A- 926 154
- US-A- 3 125 764

## Beschreibung

Die Erfindung betrifft eine Gelenkverbindung für eine Zugknopf-Ablaufgarnitur für Waschtische, Bidets oder dergleichen sanitäre Einrichtungen zur Herstellung einer einstellbaren Verbindung zwischen der Zugstange zur Betätigung des Verschlußorgans in der Ablaufgarnitur und der Plungerstange gemäß dem Oberbegriff des Patentanspruchs 1.

Waschtische, Bidets oder andere sanitäre Einrichtungen des gehobenen Standards und des gesteigerten Bedienkomforts sind mit Ablaufgarnituren ausgestattet, deren Verschlußorgan über eine Plungerstange mit Hilfe einer Zugstange, die in den meisten Fällen integrierter Bestandteil einer Einlochmischbatterie ist, in eine Offen- und Verschlußstellung bewegt werden kann. Zugstange und Plungerstange werden dabei durch Gelenkelemente winkelbeweglich miteinander verbunden. Diese Gelenkelemente müssen auf der Zugstange und auf der Plungerstange justierbar und fixierbar sein, um die volle Funktionsfähigkeit der Verschlußeinrichtung zu gewährleisten und eine genaue Anpassung der aus Zugstange, Gelenkelement und Plungerstange bestehenden Betätigungseinrichtung in Abhängigkeit von den bauseitigen Bedingungen nach der Installation oder nach einer Reparatur an der sanitären Einrichtung zu ermöglichen. Ferner muß gesichert sein, daß die Zugstange im Gelenk- oder Verbindungselement nicht um ihre eigene Achse verdreht oder bei Betätigung sogar aus dem Verbindungselement herausgezogen werden kann. Zur Sicherstellung dieser Anforderungen besteht eine gattungsgemäße Gelenkverbindung -DE 78 29 075 U1- aus mehreren Teilelementen, die mit einer Klemmschraube auf der Zugstange festgeklemmt werden, wobei Plunger- und Zugstange durch ein Gelenk miteinander gekoppelt sind. Diese Art der Gelenkverbindung erfüllt die eingangs erwähnten Forderungen bezüglich einer sicheren Funktion der Ablaufgarnitur, jedoch sind sowohl der fertigungsseitige als auch der montageseitige Aufwand für diese Gelenkelemente relativ hoch.

Andere Bauformen zur Herstellung einer einstellbaren Verbindung zwischen der Zugstange und der Plungerstange verwenden federnd ausgebildete Klemmbleche, wobei das Verbindungselement eine U-förmige federnde Spange mit in den Schenkeln eingelassenen schlitzförmigen Öffnungen für die Aufnahme der Zugstange ist. Im Stegteil der U-förmigen Spange sind sogenannte Lappen vorgesehen, die der Aufnahme und lagegenauen Fixierung der Plungerstange dienen - DE 40 37 844 Al, DE 30 39 042 C2. Die Handhabung und Montage dieser Verbindungselemente ist äußerst einfach. Der fertigungstechnische Aufwand, auch wenn es sich teilweise um einstückig ausgebildete Verbindungselemente handelt, ist relativ hoch, insbesondere dann, wenn eine Klemmung auf Zugstange und Plungerstange mit Hilfe von federnd ausgebildeten Elementen erreicht werden soll. Darüber hinaus geht von solchen Klemmelementen, die aus U-förmig gebogenen Spangen bestehen oder mit Federblechen arbeiten, eine Verletzungsgefahr aus. Unterstützt durch nachlassende oder zu geringe Federkräfte kann die justierte Einstellung beispielsweise bei Reinigungsarbeiten an den sanitären Einrichtungen sehr schnell unbeabsichtigt verstellt werden.

Aus der GB 926,154 ist ein klammerähnliches Kupplungselement bekannt, um Stangen und Rohre von Laboraurüstungen, die sich mit ihren Längsachsen kreuzen, beim Aufbau einer Versuchsanlage in einem Labor gegeneinander zu verspannen und festzulegen. Von den sich kreuzenden Laborelementen wird mindestens eines der Elemente von der Klammer bereichsweise umschlossen, während das andere Ausrüstungselement mit seiner Außenmantelfläche an dem umschlossenen Element anliegt. Die miteinander zu verbindenden Elemente werden an ihrem Kreuzungspunkt durch eine Spannschraube miteinander verspannt, die Bestandteil des klammerähnlichen Verbindungselementes ist und in einem beide Klammerhälften verbindenden Brückenelement eingeschraubt ist. Mit der vorgeschlagenen Lösung nach GB-A 926,154 ist nur eine feste, starre Verbindung der im Labor verwendeten Ausrüstungen wie Stangen oder Rohre an ihren Kreuzungspunkten möglich. Eine Relativbewegung der verspannten Teile zueinander, wie sie beispielsweise bei einer Plunger- und Zugstange einer Zugknopfablaufarmatur funktionsbedingt notwendig ist, kann mit dieser Lösung nicht realisiert werden.

Für die Gelenkverbindung zwischen zwei sich kreuzenden Stangen oder Stäben nach DE-GM 78 29 075 ist ein U-förmiger Kunststoffblock vorgesehen, der zwei sich kreuzende Bohrungen zur Aufnahme der Stangen aufweist. Die Gelenkverbindung wird durch ein verschwenkbar ausgebildetes Teil des Kunststoffblockes ermöglicht, das über ein elastisch-biegeverformbares Filmscharnier angelenkt ist und die Aufnahmebohrung für eine der zu verbindenden Stangen trägt. Die Lagesicherung und Justierung dieser Gelenkverbindung erfolgt mit Hilfe von Spannschrauben unter Verwendung einer U-förmigen Klemmvorrichtung. Diese Gelenkverbindung erfüllt die funktionellen Anforderungen an eine Verbindung zwischen Zug- und Plungerstange, jedoch ist der Kunststoffblock hinsichtlich der Montage und der eigenen Herstellung relativ aufwendig.

Der Erfindung liegt daher die Aufgabe zugrunde, ein weiter verbessertes, nur eine Schraubstelle aufweisendes Gelenkelement der eingangs genannten Art anzugeben, das mit geringem Aufwand herstellbar und montierbar ist.

Erfindungsgemäß wird die Aufgabe durch die im Patentanspruch 1 aufgeführten Merkmale gelöst.

Weitere vorteilhafte Ausgestaltungen der Erfindung sind in den Unteransprüchen 2 bis 4 angegeben.

Die erfindungsgemäße Gelenkverbindung gestattet unter Anwendung des zugehörigen Verbindungselementes, das vorzugsweise aus Kunststoff mit einer geeigneten Festigkeit besteht und im Spritzgußverfahren kostengünstig hergestellt werden kann, eine schnelle und sichere Verbindung von Zug- und Plungerstange bei minimalem Montageaufwand, da nur eine einzige Schraubstelle vorgesehen ist.

Während die Zugstange verdrehsicher im Formkörper fixiert ist, wird durch die stirnseitig ausgesparten oder abgeschrägten Abschnitte der Durchgangsöffnung für die Plungerstange der nötige Freiraum geschaffen, der zur Sicherung der Öffnungs- und Schließfunktion des Verschlußstückes eine Schwenkbewegung der Plungerstange in einem Winkelbereich von beispielsweise + 20° gestattet. Innerhalb dieses Winkelbereiches können beide Stangen gegeneinander bewegt werden, obwohl sie miteinander verspannt sind. Die Gelenkverbindung lockert sich auch nicht nach vielfacher Betätigung. Vielmehr stellt sich durch die Vielzahl der Schwenkbewegungen ein minimaler Verschleiß an der Zug- und Plungerstange im Bereich des Kreuzungspunktes ein. Die dabei entstehenden minimalen Kontaktflächen führen zu einer Art Formschluß, der die Verbindung von Zug- und Plungerstange sicher aufrechterhält.

Die Spannschraube ist vorzugsweise mit einer kegelförmigen Spitze versehen, die beim gegenseitigen Verspannen von Zug-, Plungerstange und Formkörper formschlüssig in die Zugstange eindringt. Ein Herausziehen oder Verdrehen der Zugstange im Formkörper wird auch dann sicher verhindert, wenn materialbedingt die Spannkräfte etwas nachlassen sollten.

Die Erfindung soll nachstehend an einem Ausführungsbeispiel näher erläutert werden. In den dazugehörigen Zeichnungen zeigen:
- Fig. 1: eine schematische Darstellung der Ablaufgarnitur und der Verbindung von Zug- und Plungerstange unter Verwendung eines Verbindungselementes nach der vorliegenden Erfindung;
- Fig. 2: die Ansicht der Verbindung von Zug- und Plungerstange in Richtung A gemäß Fig. 1;
- Fig. 3: den Schnitt durch den Formkörper mit eingesetzter Spannschraube und durchgeführter Zug- und Plungerstange;
- Fig. 4: den Schnitt B - B aus Fig. 3

Wie aus Fig. 1 hervorgeht, besteht die Zugknopf-Ablaufgarnitur aus dem Ablaufstück 12 mit der umlaufenden Ablaufaussparung 13, die mit dem Überlauf der Sanitäreinrichtung verbunden ist und dem Ablaufkelch 14, in dem das Verschlußstück 15 angeordnet ist. Das Verschlußstück 15 ist mit der Plungerstange 4 wirkverbunden, die ihrerseits über das Verbindungselement 2 und die eingesetzte Spannschraube 7 mit der Zugstange 1, die zumeist Bestandteil einer Einlochmischbatterie ist, innerhalb eines Winkelbereiches von ± 20° beweglich gekoppelt ist.

Das zur winkelbeweglichen Kopplung von Zugstange 1 und Plungerstange 4 dienende Verbindungselement 2 ist vorteilhafterweise ein aus einem Kunststoff entsprechender Festigkeit hergestellter Formkörper 3.

In den Formkörper 3 sind in an sich bekannter Weise zwei annähernd rechtwinklig zueinander liegende Durchgangsöffnungen 8, 9 vorgesehen, die so angeordnet sind, daß sich die Außenmantelflächen der Zugstange 1 und der Plungerstange 4 einander gegenseitig berühren und die Stangen 1, 4 bereichsweise von dem Formkörper 3 umschlossen werden.

An den Formkörper 3 ist eine Aufnahme 5 mit einem Kopfteil 6 angeformt, in dem die Spannschraube 7, die eine kegelförmige Spitze aufweist, eingeschraubt ist.

Nach erfolgter Montage der sanitären Einrichtung, der Einlochmischbatterie und der Zugknopf-Ablaufgarnitur werden die Plungerstange 4 und die Zugstange 1 in den dafür vorgesehenen Durchgangsöffnungen 8 und 9 eingesteckt und beide Stangen 1, 4 in ihrem Kreuzungspunkt mit Hilfe der Spannschraube 7 miteinander verspannt, wobei die kegelförmige Spitze der Spannschraube 7 in die Mantelfläche der Zugstange eindringt und beim gegenseitigen Verspannen von Zug- und Plungerstange 1, 4 gleichzeitig die Plungerstange 4 mit dem Formkörper 3 des Verbindungselementes verspannt. Die gegenseitige Verspannung von Formkörper 3, Plungerstange 4 und Zugstange 1 sichert eine lagegenaue Fixierung der justierten Einstellung des Verschlußstückes 15 in seiner Offen- und Verschlußstellung. Gleichzeitig gewährleistet die in die Zugstange 1 eindringende Spitze der Spannschraube 7, daß die Zugstange nicht herausgezogen werden kann.

Die stirnseitig in der Durchgangsöffnung 8 zur Aufnahme der Plungerstange 4 vorhandenen ausgesparten oder abgeschrägten Abschnitte 11 sichern die erforderlichen Freiräume für das ungehinderte Verschwenken der Plungerstange 4 in dem vorgegebenen Winkelbereich.

Die vorschlagsgemäße Lösung führt zu einer weiteren Reduzierung der Herstellungs- und Montagekosten für die winkelbewegliche Kopplung von Plunger- und Zugstange. Das erfindungsgemäße Verbindungselement 2 läßt sich überdies bei der Montage äußerst praktisch handhaben, da nur eine einzige Schraubverbindung hergestellt werden muß.

### Bezugszeichenaufstellung

- 1: Zugstange
- 2: Verbindungselement
- 3: Formkörper
- 4: Plungerstange
- 5: Aufnahme
- 6: Kopfteil
- 7: Spannschraube
- 8: Durchgangsöffnung
- 9: Durchgangsöffnung
- 10: Wiegeabschnitte
- 11: Abschnitt
- 12: Ablaufkörper
- 13: Ablaufaussparung
- 14: Ablaufkelch
- 15: Verschlußstück

## Patentansprüche

1. Gelenkverbindung für eine Zugknopf-Ablaufgarnitur zur Herstellung einer winkelbeweglichen Verbindung zwischen der Zugstange der Ablaufgarnitur und der Plungerstange des Verschlußstückes der Ablaufgarnitur, die ein einstückiges Verbindungselement (2), die Zugstange (1) und die Plungerstange (4) umfaßt, wobei das Verbindungselement (2) zwei annähernd rechtwinklig zueinander angeordneten Durchgangsöffnungen (8;9) zur Aufnahme der Zug- und der Plungerstange (1;4) besitzt und eine Spannschraube (7) aufweist, mit der die justierte Einstellung zwischen Zug- und Plungerstange (1;4) fixierbar ist, **dadurch gekennzeichnet,** daß das Verbindungselement (2) ein die Zug- und Plungerstange (1; 4) bereichsweise umschließender Formkörper (3) ist, in dem die Durchgangsöffnungen (8; 9) so angeordnet sind, daß die Außenmantelflächen der Zug- und Plungerstange (1; 4) in ihrem Kreuzungspunkt, der einen Drehpunkt bildet, um den die Zug- und Plungerstange (1; 4) gegeneinander verschwenkbar sind, aneinanderliegen und in diesem Kreuzungspunkt mit der Spannschraube (7) gegeneinander und die Plungerstange (4) zusätzlich mit dem Formkörper (3) lagesichernd verspannt sind.

2. Gelenkverbindung nach Anspruch 1, **dadurch gekennzeichnet,** daß der Formkörper (3) eine zapfenartige mit einem Kopfteil (6) abschließende Aufnahme (5) besitzt, in die die Spannschraube (7) eingesetzt ist.

3. Gelenkverbindung nach Anspruch 1 oder 2, **dadurch gekennzeichnet,** daß die Durchgangsöffnung (8) für die Plungerstange (4) endseitig ausgesparte Abschnitte (11) und im Bereich der Mittelachse des Formkörpers (3) gegenüberliegende Wiegeabschnitte (10) aufweist.

4. Gelenkverbindung nach einem der Ansprüche 1 bis 3, **dadurch gekennzeichnet,** daß der Formkörper (3) aus einem Kunststoff geeigneter Festigkeit hergestellt ist.

## Claims

1. Link joint for a pushbutton drainage fixture to produce an angularly mobile connection between the push rod of the drainage fixture and the plunger rod of the plug of the drainage fixture, which consists of a one-piece connective element (2), the push rod (1) and the plunger rod (4), whereby the connective element (2) possesses two clearance holes located approximately at a right angle to one another, for the purpose of holding the push and plunger rods (1;4), and a tension screw (7) with which the tension between the push and plunger rods (1;4) is adjusted, **characterized by** the connective element (2) being a body that surrounds the push and plunger rods (1;4) in which the clearance holes (8;9) are located so that the exterior surfaces of the push and plunger rods (1; 4) touch one another in their crossing point, which is a pivotal point that the push and plunger rod pivot (1; 4) around, and at this crossing point are braced tightly against each other and in addition, the plunger rod (4) with the body (3) by means of a tension screw.

2. Link joint in accordance with claim 1, **characterized by** the body (3)having a cone-shaped portion with a head (6) for the placement (5) of the tension screw (7).

3. Link joint in accordance with claim 1 or 2, **characterized by** the clearance hole (8) for the plunger rod (4) being hollowed out at the ends (11) and having a cradle section (10) in the area of the middle axis of the body (3).

4. Link joint in accordance with claims 1 to 3, **characterized by** the body (3) being manufactured of a plastic material with suitable stability.

## Revendications

1. Liaison articulée pour un ensemble d'évacuation à bouton à tirer destinée à établir une liaison susceptible de se déplacer angulairement entre la tige de traction de l'ensemble d'évacuation et la tige de piston plongeur de la pièce de fermeture de l'ensemble d'évacuation qui comprend un élément de liaison (2) fait d'une seule pièce, la tige de traction (1) et la tige de piston plongeur (2), l'élément de liaison (2) possédant deux ouvertures de passage (8;9) disposées à peu près perpendiculairement l'une par rapport à l'autre et destinées à recevoir la tige de traction et la tige de piston plongeur (1;4) et présentant une vis de tension (7) avec laquelle le réglage ajusté entre la tige de traction et la tige de piston plongeur (1;4) est susceptible d'être fixé, **caractérisée par le fait que** l'élément de liaison (2) est un corps moulé (3) entourant en un point la tige de traction et le tige de piston plongeur (1;4) et dans lequel les ouvertures de passage (8;9) sont disposées de telle façon que les surfaces de manteau extérieures de la tige de traction et de la tige de piston plongeur (1;4) sont adjacentes l'une par rapport à l'autre à leur point d'intersection formant un point de rotation autour duquel la tige de traction et la tige de piston plongeur (1;4) sont susceptibles d'être pivotées l'une par rapport à l'autre, et de telle façon qu'elles sont tendues fixement l'une contre l'autre à ce point d'intersection avec la vis de tension (7), et de telle façon que la tige de piston plongeur (4) est en plus tendue avec le corps moulé (3).

2. Liaison articulée selon la revendication 1, **caractérisée par le fait que** le corps moulé (3) possède un logement (5) ressemblant à un tourillon, fermant avec un élément de tête (6) et dans lequel est insérée la vis de tension (7).

3. Liaison articulée selon la revendication 1 ou 2, **caractérisée par le fait que** l'ouverture de passage (8) pour la tige de piston plongeur (4) présente au bout des sections évidées (11) et dans le domaine de l'axe médian du corps moulé (3) des sections mobiles opposées (10).

4. Liaison articulée selon l'une des revendications 1 à 3, **caractérisée par le fait que** le corps moulé (3) est fabriqué à partir d'une matière synthétique d'une solidité appropriée.
